# EUROPÄISCHE PATENTSCHRIFT

(11) **EP 1 926 940 B1**
(45) Veröffentlichungstag und Bekanntmachung des Hinweises auf die Patenterteilung: **11.12.2013**
(21) Anmeldenummer: 06793296.2
(22) Anmeldetag: 07.09.2006
(51) Int. Cl.: F24C 7/08, F24C 15/10

(54) **KOCHFELD**
CERAMIC HOB
PLAQUE DE CUISSON

(30) Priorität: 14.09.2005 DE 102005043917
(43) Veröffentlichungstag der Anmeldung: 04.06.2008
(73) Patentinhaber: BSH Bosch und Siemens Hausgeräte GmbH, 81739 München (DE)
(72) Erfinder: HAS, Uwe, 84579 Unterneukirchen (DE); VETTERL, Peter, 83355 Grabenstätt (DE); ZERASCHI, Monika, 83301 Traunreut (DE)
(86) Internationale Anmeldenummer: PCT/EP2006/066096
(87) Internationale Veröffentlichungsnummer: WO 2007/031458

(56) Entgegenhaltungen:
- EP-A- 1 231 530
- DE-A1- 19 903 300
- DE-C1- 19 918 290
- US-A1- 2004 200 828

## Beschreibung

Die vorliegende Erfindung betrifft ein Kochfeld, mit einer Regeleinrichtung zum Steuern und/oder Regeln eines Temperatur-Istwertes eines mittels einer zugeordneten Heizeinrichtung beheizten Gargutbehältnisses, mit zumindest einem Temperaturfühler zum Erfassen des jeweiligen Temperatur-Istwertes des Gargutbehältnissesund mit zumindest einem Bedienelement zur Sollwert-Temperaturvorgabe, dem ein in der Regeleinrichtung gespeicherter erster Temperatur-Sollwert zugeordnet ist.

Ein derartiges Kochfeld eines Gargerätes ist aus dem Stand der Technik bekannt. Das bekannte Kochfeld verfügt über eine Regeleinrichtung, mit der ein Temperatur-Istwert in Abhängigkeit eines z. B. vom Bediener vorgegebenen Temperatur-Sollwertes an den verschiedenen beheizten Bereichen der Kochfeldplatte einstellbar ist. Die Regeleinrichtung wird auch als Bratsensorik oder Kochsensorik bei dem bekannten Kochfeld bezeichnet. Diese Sensorik ermöglicht eine Überwachung und Regelung der Temperatur an den beheizten Bereichen der Kochfeldplatte zum Garen von Lebensmitteln.

Aus DE 199 03 300 A1 ist eine Vorrichtung zum Bedienen eines elektrischen Küchenherds bekannt, wobei anhand von einzelnen Kochplatten zugehörigen Schaltflächen Sollwert-Temperaturen eingestellt werden.

Aus DE 199 18 290 C1 ist ein Kochgerät mit einer Bedieneinrichtung bekannt, wobei das Kochgerät ein Kochfeld mit beheizbaren Kochzonen umfasst, die jeweils mit unterschiedlichen Betriebszuständen betrieben werden können.

Üblicherweise besteht die Kochfeldplatte aus einer Glaskeramik. Die Regeleinrichtung weist zumindest einen Temperaturfühler oder Sensor auf, mit dem der Temperatur-Istwert an dem jeweils beheizten Bereich erfasst werden kann. Der Temperaturfühler ist bei dem bekannten Kochfeld in der Regel unterhalb der Kochfeldplatte angeordnet und den beheizten Bereichen zugeordnet.

Die Regeleinrichtung kann mit dem jeweils erfassten Temperatur-Istwert in Abhängigkeit eines vorgegebenen Temperatur-Sollwertes eine dem beheizten Bereich zugeordnete Heizeinrichtung ansteuern. Da der Temperaturfühler nicht direkt dem Boden des Gargefäßes zugeordnet ist, wird bei der Steuerung des Temperatur-Istwertes ein Algorithmus verwendet, der einen möglichen Temperaturunterschied zwischen der Temperatur am Boden des Gargutbehältnisses und der von dem Temperaturfühler erfassten Temperatur ermittelt. Der Algorithmus ist in der Regeleinrichtung hinterlegt, so dass der ermittelte Temperaturunterschied bei der Regelung berücksichtigt werden kann. Dieser Algorithmus ist durch kochtechnische Versuche ermittelt worden, bei denen sogenannte Systemgarbehältnisses, wie z. B. eine Systempfanne oder ein Systemtopf, verwendet worden sind.

Bei dem bekannten Kochfeld können mehrere Bedienelemente vorgesehen sein, denen jeweils eine bestimmte Garstufe, wie z. B. Minimum, Medium und Maximum, zugeordnet ist. Jeder Garstufe ist ein bestimmter Temperatur-Sollwert zugeordnet, der auch durch kochtechnische Versuche unter der Verwendung von System-Gargutbehältnissen ermittelt worden ist. Dabei sind die Erfordernisse einer gesunden Zubereitung von Lebensmitteln sowie die durchschnittlichen Wünsche der Bediener berücksichtigt worden. Durch das Betätigen einer der Bedienelemente kann der Bediener eine bestimmte Garstufe auswählen, um den Garprozess entsprechend der gewählten Garstufe mit dem zugeordneten Temperatur-Sollwert durchzuführen.

Bei der Verwendung von anderen, nicht systemgebundenen Gargutbehältnissen kann aufgrund der von den systemgebundenen Gargutbehältnissen abweichenden Wärmeleiteigenschaften und Formen der nicht systemgebundenen Gargutbehältnissen ein Garprozess unter Umständen nicht zufriedenstellend bei einer gewählten Garstufe durchgeführt werden.

Demnach liegt der vorliegenden Erfindung die Aufgabe zugrunde, ein Kochfeld der eingangs genannten Art vorzuschlagen, mit dem ein Garprozess mit jeder Art von Gargutbehältnissen zufriedenstellend durchführbar ist und auch spezielle Vorgaben des Bedieners berücksichtigt werden können.

Diese Aufgabe wird erfindungsgemäß durch die Merkmale des Patentanspruches 1 gelöst. Vorteilhafte Weiterbildungen ergeben sich insbesondere aus den Unteransprüchen.

Erfindungsgemäß kann bei einem Kochfeld mit einer Kochfeldplatte für ein Gargerät eine Regeleinrichtung zum Ansteuern eines Temperatur-Istwertes an jedem beheizten Bereich der Kochfeldplatte vorgesehen sein. Mit der Regeleinrichtung kann jeweils eine einem beheizten Bereich zugeordnete Heizeinrichtung angesteuert werden, so dass ein gewünschtes Garen von Lebensmitteln in einem Gargutbehältnis ermöglicht wird. Ferner kann das erfindungsgemäße Kochfeld für jeden beheizten Bereich einen Temperaturfühler zum Erfassen des Temperatur-Istwertes aufweisen, um den Temperatur-Istwert in Abhängigkeit einer Sollwertvorgabe des Bedieners einzustellen. Für die Sollwertvorgabe können mehrere Bedienelemente vorgesehen sein. Jedem Bedienelement kann ein bestimmter Temperatur-Sollwert zugeordnet sein, welcher einer bestimmten Garstufe entspricht.

Erfindungsgemäß können jedem Bedienelement mehrere Temperatur-Sollwertvorgaben zugeordnet werden. Auf diese Weise kann mit dem erfindungsgemäßen Kochfeld eine verbesserte, individuellere Temperaturregelung an den beheizten Bereichen erfolgen, unabhängig davon, ob System-Gargutbehältnisse, wie z.B. Systempfannen und Systemtöpfe, welche mit dem Kochfeld mitgeliefert werden, von dem Bediener verwendet werden.

Bei dem erfindungsgemäßen Kochfeld können eine beliebige Anzahl von Bedienelementen zur Temperaturregelung verwendet werden, denen jeweils mehrere Temperatur-Sollwertvorgaben zuordenbar sind. Somit kann ein Bediener die Temperatur-Sollwerte je nach gewünschter Garstufe und je nach Art sowie Eigenschaften der verwendeten Gargutbehältnisse wählen und schließlich einem oder mehreren Bedienelementen zuordnen. Folglich kann ein durchzuführender Garprozess individuell von dem Bediener beeinflusst bzw. verändert werden, um ein gewünschtes Garergebnis zu erreichen.

Im Rahmen einer vorteilhaften Ausgestaltung der vorliegenden Erfindung kann vorgesehen sein, dass z. B. drei jeweils einer Garstufe zugeordnete Bedienelemente vorgesehen sind. Der jeweils einem Bedienelement zugeordnete Temperatur-Sollwert kann erfindungsgemäß gemeinsam bzw. gleichzeitig mit den anderen Bedienelementen um einen vorbestimmten Temperaturwert verändert werden. Die Bedienelemente können beispielsweise den Garstufen Minimum, Medium und Maximum zugeordnet sein, so dass ein Bediener durch das Auswählen einer bestimmten Garstufe, z. B. beim Braten von Fleisch, ein gewünschtes Garergebnisse erreichen kann. Sollte bei der Verwendung eines beliebigen, nicht systemgebundenen Gargutbehältnisses ein gewünschtes Garergebnis nicht erreicht werden, kann die jeweils zugeordnete Temperatur-Sollwertvorgabe durch das z. B. gleichzeitige Verändern des Temperatur-Sollwertes bei sämtlichen Bedienelementen angepasst werden. Somit kann auf einfachste Weise eine Anpassung der Temperatur-Sollwertvorgabe für sämtliche Garstufen realisiert werden, so dass jede Garstufe durch den Bediener an bestimmte Einflussgrößen, wie z. B. die Materialeigenschaften der verwendeten Gargutbehältnisse oder dergleichen, angepasst werden können.

Vorzugweise kann diese Veränderung der zugeordneten Temperatur-Sollwerte durch ein sämtlichen Bedienelementen zugeordnetes Einstellelement ermöglicht werden. Somit kann durch einfaches Drücken, Drehen oder dergleichen Betätigen des Einstellelements die gewünschte Veränderung bei der Temperatur-Sollwertvorgabe jedes Bedienelements erfolgen.

Die Veränderung der jeweils zugeordneten Temperatur-Sollwerte kann z. B. stufenweise erfolgen. Möglich ist z. B. die Verwendung von mehreren, z. B. fünf Temperaturstufen, die dann jeweils als Temperatur-Sollwert den Bedienelementen zugeordnet werden können. Die Anzahl und die jeweils zugeordnete Temperatur der Temperaturstufen kann beliebig gewählt werden.

Gemäß einer vorteilhaften Weiterbildung kann ein erstes Bedienelement in der Grundeinstellung der zweiten Temperaturstufe zugeordnet sein. Durch das Betätigen des ersten Bedienelements kann eine minimale Garstufe gewählt werden. Ein zweites Bedienelement kann z. B. der dritten Temperaturstufe zugeordnet sein. Wenn das zweite Bedienelement betätigt wird,, kann eine mittlere Garstufe realisiert werden. Schließlich kann durch die Betätigung eines dritten Bedienelements eine maximale Garstufe gewählt werden, die durch die vierte Temperaturstufe erreicht wird.

Bei dieser gewählten Grundeinstellung des erfindungsgemäßen Kochfeldes kann eine Erhöhung der Temperatur-Sollwerte dadurch erfolgen, dass die einzelnen Bedienelemente jeweils einer um eine Stufe erhöhte Temperaturstufe zugeordnet werden. Eine Verringerung der Temperatur-Sollwerte kann bei der sogenannten Grundeinstellung dadurch erreicht werden, dass die Temperatur-Sollwerte der einzelnen Bedienelemente jeweils einer um eine Stufe reduzierte Temperaturstufe zugeordnet werden. Es sind auch andere Zuordnungsmöglichkeiten bei dem erfindungsgemäßen Kochfeld denkbar.

Eine weitere mögliche Ausführungsform der vorliegenden Erfindung kann auch vorsehen, dass der zugeordnete Temperatur-Sollwert jedes Bedienelements einzeln bei jedem Bedienelement einstellbar ist. Diese Art der Veränderung der Temperatur-Sollwerte kann insbesondere für versierte Bediener vorteilhaft sein, da diese Möglichkeit eine individuelle Temperaturregelung für die gewünschten Garprozesse ermöglicht. Es ist auch denkbar, dass bei dem erfindungsgemäßen Kochfeld sowohl eine gemeinsame Verstellung als auch eine separate, einzelne Verstellung der Temperatur-Sollwerte möglich ist.

Bei der separaten Verstellung des zugeordneten Temperatur-Sollwertes eines Bedienelements kann beispielsweise vorgesehen sein, dass jedem Bedienelement ein separates, eignes Einstellelement zum Erhöhen oder Verringern des Temperatur-Sollwertes zugeordnet wird. Es ist auch möglich, dass eine menügesteuerte Verstellung verwendet wird, bei der einem Bedienelement bzw. einem Einstellelement mehrere Funktionen zugeordnet werden können.

Neben der vorgeschlagenen stufenweisen Verstellung ist es gemäß einer nächsten Weiterbildung auch denkbar, dass bei dem erfindungsgemäßen Kochfeld eine kontinuierliche Verstellung des zugeordneten Temperatur-Sollwertes ermöglicht wird.

Des Weiteren könnte auch zumindest eine Speichertaste oder dergleichen vorgesehen werden, mit der eine individuelle Einstellung der zugeordneten Temperatur-Sollwerte des Bedieners abgespeichert werden kann, die sich von der Grundeinstellung unterscheidet. Möglicherweise können auch mehrere individuelle Einstellungen, z. B. von unterschiedlichen Bedienern, gespeichert werden.

Als Bedienelement oder Einstellelement kann vorzugsweise ein Berührungsfeld mit einer drahtlosen Verbindung zu einem Empfängerteil vorgesehen sein, welches mit der Regeleinrichtung elektrisch verbunden ist. Es sind aber auch andere Elemente, wie z. B. ein Drehknopf oder dergleichen, verwendbar, der vorzugsweise beim Nichtgebrauch in die Kochfeldplatte versenkbar ist.

Nachfolgend wird die vorliegende Erfindung anhand der Zeichnung näher erläutert. Es zeigen:
- Figur 1: eine schematische Teilseitenansicht einer möglichen Ausführungsform eines erfindungsgemäßen Kochfeldes; und
- Figur 2: eine schematische Ansicht möglicher Temperaturstufen als zuordenbare Temperatur-Sollwerte.

Figur 1 stellt eine Teilseitenansicht einer möglichen Ausführungsform eines erfindungsgemäßen Kochfeldes 1 mit einer Kochfeldplatte 2 als Glaskeramik dar. Die Kochfeldplatte 2 weist mehrere beheizbare Bereiche 3 auf, wobei in Figur 1 beispielhaft ein beheizter Bereich 3 angedeutet ist, auf dem ein Gargutbehältnis 4 angeordnet ist.

Unterhalb der Kochfeldplatte 2 ist dem beheizten Bereich 3 eine Heizeinrichtung 5 und ein Temperaturfühler 6 zugeordnet. Mit dem Temperaturfühler 6 kann der Temperatur-Istwert an dem beheizten Bereich 3 erfasst werden. Das erfindungsgemäße Kochfeld 1 weist zum Steuern und/oder Regeln des Temperatur-Istwertes eine Regeleinrichtung 7 auf, die die Heizeinrichtung 5 zum Einstellen eines bestimmten Temperatur-Sollwertes ansteuert. Darüber hinaus sind bei der gezeigten Ausführungsform drei Bedienelemente 8, 9, 10 zum Vorgeben einer bestimmten Garstufe durch den Bediener vorgesehen.

Mit dem ersten Bedienelement 8 kann eine minimale Garstufe (Minimum) gewählt werden. Dem ersten Bedienelement 8 ist deshalb eine unterer Temperatur-Sollwert zugeordnet. Durch das zweite Bedienelement 9 kann eine mittlere Garstufe (Medium) gewählt werden. Somit ist dem zweiten Bedienelement 9 ein mittlerer Temperatur-Sollwert zugeordnet. Schließlich kann durch die Betätigung des dritten Bedienelements 10 eine maximale Garstufe (Maximum) gewählt werden. Folglich ist dem dritten Bedienelement 10 ein höherer Temperatur-Sollwert zugeordnet.

Um die Temperatur-Sollwertvorgabe bei den einzelnen Bedienelementen 8, 9, 10 zu verbessern, ist erfindungsgemäß vorgesehen, dass jedem einzelnen Bedienelement 8, 9, 10 mehrere Temperatur-Sollwertvorgaben zugeordnet werden können. Bei der beispielhaft gezeigten Ausführungsform des erfindungsgemäßen Kochfeldes 1 ist dazu ein Einstellelement 11 vorgesehen, mit dem eine Erhöhung oder Verringerung des Temperatur-Sollwertes bei sämtlichen Bedienelementen 8, 9, 10 ermöglicht wird.

Bei dem erfindungsgemäßen Kochfeld sind die drei Bedienelemente 8, 9, 10 und das Einstellelement 11 als in die Kochfeldplatte 2 integrierte Berührungsfelder ausgebildet, welche drahtlose mit einem zugeordneten Empfängerteil 12, 13, 14, 15 elektrisch mit der Regeleinrichtung 7 verbunden sind. Durch das Berühren eines der Berührungsfelder der Bedienelemente 8, 9, 10 kann eine der Garstufen ausgewählt werden. Wenn der Bediener eine Verstellung der zugeordneten Temperatur-Sollwerte vornehmen möchte, kann er bei einer aktivierten Garstufe durch das Betätigen des Einstellelements 11 den dieser Garstufe zugeordneten Temperatur-Sollwert erhöhen oder verringern. Es ist auch möglich, dass der Bediener keine Garstufe vorher aktiviert und durch die Betätigung des Einstellelements 11 dann den Temperatur-Sollwert bei sämtlichen Garstufen verändert.

In Figur 2 ist schematisch eine mögliche stufenweise Zuordnungsvariante der Temperatur-Sollwerte der einzelnen Bedienelemente 8, 9, 10 schematisch dargestellt. Dabei wird davon ausgegangen, dass fünf verschiedene Temperaturstufen T₁, T₂, T₃, T₄, T₅ wählbar sind. Bei einer möglichen Grundeinstellung des erfindungsgemäßen Kochfeldes ist dem ersten Bedienelement 8 die Temperatur T₂ von z. B. 120°C zugeordnet. Dem zweiten Bedienelement 9 ist in der Grundeinstellung die Temperaturstufe T₃ mit einer Temperatur von etwa 130°C zugeordnet. Während dem dritten Bedienelement 10 die Temperaturstufe T₄ mit einer Temperatur von beispielsweise 140°C zugeordnet ist. Die genannten Temperaturen sind nur beispielhaft genannt, so dass den Temperaturstufen auch andere beliebige Temperaturen zugeordnet werden können.

Bei einer gemeinsamen Verringerung der zugeordneten Temperatur-Sollwerte kann jedem Bedienelement 8, 9, 10 eine um eine Stufe verringerte Temperaturstufe zugeordnet werden.. Demgegenüber kann bei einer Erhöhung der Temperatur-Sollwerte jedem Bedienelement 8, 9, 10 eine um eine Stufe erhöhte Temperaturstufe zugeordnet werden. Dies ist in Figur 2 durch die geschweiften Klammern angedeutet, welche jeweils die einem Bedienelement 8, 9, 10 zuordenbaren Temperaturstufen markieren. Es ist auch möglich, dass eine andere beliebige Zuordnung vorgesehen wird.

### Bezugszeichen

- 1: Kochfeld
- 2: Kochfeldplatte
- 3: Beheizter Bereich
- 4: Gargutbehältnis
- 5: Heizeinrichtung
- 6: Temperaturfühler
- 7: Regeleinrichtung
- 8: erstes Bedienelement
- 9: zweites Bedienelement
- 10: drittes Bedienelement
- 11: Einstellelement
- 12: Empfängerteil
- 13: Empfängerteil
- 14: Empfängerteil
- 15: Empfängerteil

## Patentansprüche

1. Kochfeld (1), mit einer Regeleinrichtung (7) zum Steuern und/oder Regeln eines Temperatur-Istwertes eines mittels einer zugeordneten Heizeinrichtung (5) beheizten Gargutbehältnisses (4), mit zumindest einem Temperaturfühler (6) zum Erfassen des jeweiligen Temperatur-Istwertes des Gargutbehältnisses (4) und mit zumindest einem Bedienelement (8, 9, 10) zur Sollwert-Temperaturvorgabe, dem nur ein in der Regeleinrichtung (7) gespeicherter erster Temperatur- X Sollwert (T₃) zugeordnet ist, **dadurch gekennzeichnet, dass** die Regeleinrichtung (7) für das Bedienelement (8, 9, 10) einen ersten Temperatur-Sollwert (T3) und zumindest einen zweiten Temperatur-Sollwert (T₂, T₄) speichert, und nur einer dieser Temperatur-Sollwerte (T2, T3, T4) dem Bedienelement (8, 9, 10) zugeordnet ist, wobei bei entsprechender benutzerseitiger Betätigung der Regeleinrichtung (7) dem Bedienelement (8, 9, 10) der erste Temperatur-Sollwert (T₃) oder der zumindest eine zweite Temperatur-Sollwert (T₂, T₄) zugeordnet ist.

2. Kochfeld nach Anspruch 1 oder 2, **dadurch gekennzeichnet, dass** bei einer Mehrzahl von Bedienelementen (8, 9, 10) deren zweiter Temperatur-Sollwert um eine gemeinsame Temperaturdifferenz, insbesondere 10 Kelvin, größer oder kleiner als deren erster Temperatur-Sollwert ist.

3. Kochfeld nach Anspruch 1, 2, oder 3, **dadurch gekennzeichnet, dass** ein den Bedienelementen (8, 9, 10) gemeinsam zugeordnetes Einstellelement (11) zum Erhöhen und/oder Verringern des jeweils zugeordneten Temperatur-Sollwertes vorgesehen ist.

4. Kochfeld nach einem der vorangehenden Ansprüche, **dadurch gekennzeichnet, dass** eine stufenweise Verstellung des Temperatur-Sollwertes vorgesehen ist.

5. Kochfeld nach einem der vorangehenden Ansprüche, **dadurch gekennzeichnet, dass** eine Reihe (17) von Temperaturwerten (T₁, T₂, T₃, T₄, T₅) in der Regeleinrichtung (7) gespeichert sind.

6. Kochfeld nach Anspruch 6, **dadurch gekennzeichnet, dass** der erste Temperatur-Sollwert (T₃) und der zumindest eine zweite Temperatur-Sollwert (T₂, T₄) des Bedienelements (8, 9, 10) zumindest zwei Temperaturwerte aus der Reihe (17) von Temperaturwerten (T₁, T₂, T₃, T₄, T₅) sind, die zueinander die geringste Temperatur-Differenz x aufweisen.

7. Kochfeld nach einem der vorangehenden Ansprüche, **dadurch gekennzeichnet, dass** der zugeordnete Temperatur-Sollwert jedes Bedienelements (8, 9, 10) frei einstellbar ist.

8. Kochfeld nach Anspruch 7, **dadurch gekennzeichnet, dass** jedem Bedienelement ein Einstellelement (11) zum Erhöhen oder Verringern des Temperatur- Sollwertes zugeordnet ist.

9. Kochfeld nach einem der vorangehenden Ansprüche, **dadurch gekennzeichnet, dass** eine kontinuierliche Verstellung des zugeordneten Temperatur-Sollwertes vorgesehen ist.

10. Kochfeld nach einem der vorangehenden Ansprüche, **dadurch gekennzeichnet, dass** zumindest eine Speichertaste zum Abspeichern einer individuellen Einstellung von zugeordneten Temperatur-Sollwerten vorgesehen ist.

## Claims

1. Cooktop (1), with a control device (7) for controlling and/or regulating an actual temperature value of an item of cookware (4) heated by means of an assigned heating device (5), with at least one temperature probe (6) for detecting the respective actual temperature value of the item of cookware (4) and with at least one control element (8, 9, 10) for predetermining a setpoint temperature value to which only one first setpoint temperature value (T₃) stored in the control device (7) is assigned, **characterized in that** the control device (7) for the control element (8, 9, 10) stores a first setpoint temperature value (T₃) and a second setpoint temperature value (T₂, T₄) and only one of these temperature setpoint values (T₂, T₃, T₄) is assigned to the control element (8, 9, 10), wherein, with a corresponding user-side actuation of the control device (7) the control element (8, 9, 10) is assigned the first setpoint temperature value (T₃) or the at least one second setpoint temperature value (T₂, T₄).

2. Cooktop according to claim 1 or 2, **characterised in that**, with a plurality of control elements (8, 9, 10), their second setpoint temperature value is larger or smaller by a common temperature difference, especially 10 Kelvin, than their first setpoint temperature value.

3. Cooktop according to claim 1, 2, or 3, **characterised in that** an adjustment element (11) assigned jointly to the control elements (8, 9, 10) is provided for increasing and/or reducing the setpoint temperature values in each case.

4. Cooktop according to one of the preceding claims, **characterised in that** there is provision for a level-by-level adjustment of the setpoint temperature value.

5. Cooktop according to one of the preceding claims, **characterised in that** a series (17) of temperature values (T₁, T₂, T₃, T₄, T₅) is stored in the control device (7).

6. Cooktop according to claim 6, **characterised in that** the first setpoint temperature value (T₃) and the at least one second setpoint temperature value (T₂, T₄) of the control element (8, 9, 10) features at least two temperature values from the series (17) of temperature values (T₁, T₂, T₃, T₄, T₅) which exhibit the smallest temperature difference from each other.

7. Cooktop according to one of the preceding claims, **characterised in that** the assigned setpoint temperature value of each control element (8, 9, 10) is freely adjustable.

8. Cooktop according to claim 7, **characterised in that** each control element is assigned an adjustment element (11) for increasing or reducing the setpoint temperature value.

9. Cooktop according to one of the preceding claims, **characterised in that** there is provision for a continuous setting of the assigned setpoint temperature value.

10. Cooktop according to one of the preceding claims, **characterised in that** at least one memory button for storing an individual setting of assigned setpoint temperature values is provided.

## Revendications

1. Plan de cuisson (1) comprenant un dispositif de réglage (7) pour commander et/ou régler une valeur de température réelle d'un récipient (4) pour produit à cuire chauffé au moyen d'un dispositif de chauffage correspondant (5), comprenant au moins une sonde de température (6) destinée à enregistrer la valeur de température réelle respective du récipient (4) pour produit à cuire et comprenant au moins un élément de commande (8, 9, 10) pour définir la température de la valeur théorique, auquel seulement une première valeur de température théorique (T₃) mémorisée dans le dispositif de réglage (7) est attribuée, **caractérisé en ce que** le dispositif de réglage (7) mémorise une première valeur de température théorique (T₃) et au moins une deuxième valeur de température théorique (T₂, T₄) pour l'élément de commande (8, 9, 10) et **en ce que** seulement une de ces valeurs de température théoriques (T₂, T₃, T₄) est attribuée à l'élément de commande (8, 9, 10), la première valeur de température théorique (T₃) ou l'au moins une deuxième valeur de température théorique (T₂, T₄) étant attribuée à l'élément de commande (8, 9, 10) lors de la commande correspondante, côté utilisateur, du dispositif de réglage (7).

2. Plan de cuisson selon la revendication 1, **caractérisé en ce qu'**en cas d'une pluralité d'éléments de commande (8, 9, 10), leur deuxième valeur de température théorique est supérieure ou inférieure, d'une différence de température commune, notamment de 10 Kelvin, à leur première valeur de température théorique.

3. Plan de cuisson selon la revendication 1 ou 2, **caractérisé en ce qu'**un élément de réglage (11) attribué en commun aux éléments de commande (8, 9, 10) est ménagé pour augmenter et/ou diminuer la valeur de température théorique respectivement attribuée.

4. Plan de cuisson selon l'une quelconque des revendications précédentes, **caractérisé en ce qu'**un réglage par paliers de la valeur de température théorique est prévu.

5. Plan de cuisson selon l'une quelconque des revendications précédentes, **caractérisé en ce qu'**une série (17) de valeurs de température (T₁, T₂, T₃, T₄, T₅) sont mémorisées dans le dispositif de réglage (7).

6. Plan de cuisson selon la revendication 5, **caractérisé en ce que** la première valeur de température théorique (T₃) et l'au moins une deuxième valeur de température théorique (T₂, T₄) de l'élément de commande (8, 9, 10) sont au moins deux valeurs de température provenant de la série (17) de valeurs de température (T₁, T₂, T₃, T₄, T₅), lesquelles présentent l'une par rapport à l'autre la plus petite différence de température.

7. Plan de cuisson selon l'une quelconque des revendications précédentes, **caractérisé en ce que** la valeur de température théorique attribuée de chaque élément de commande (8, 9, 10) est réglable librement.

8. Plan de cuisson selon la revendication 7, **caractérisé en ce qu'**un élément de réglage (11) destiné à augmenter ou diminuer la valeur de température théorique est attribué à chaque élément de commande.

9. Plan de cuisson selon l'une quelconque des revendications précédentes, **caractérisé en ce qu'**un réglage continu de la valeur de température théorique attribuée est prévu.

10. Plan de cuisson selon l'une quelconque des revendications précédentes, **caractérisé en ce qu'**au moins une touche de mémorisation est ménagée pour mémoriser un réglage individuel de valeurs de température théoriques attribuées.
